# EUROPÄISCHE PATENTSCHRIFT

(11) **EP 0 710 556 B1**
(45) Veröffentlichungstag und Bekanntmachung des Hinweises auf die Patenterteilung: **30.12.1998**
(21) Anmeldenummer: 95117054.7
(22) Anmeldetag: 30.10.1995
(51) Int. Cl.: B41F 27/12, B41F 30/04

(54) **Verfahren und Vorrichtung zur Montage einer biegsamen Platte**
Method and device for mounting a flexible plate
Procédé et dispositif pour monter une plaque flexible

(30) Priorität: 05.11.1994 DE 4439616; 29.12.1994 DE 4447088
(43) Veröffentlichungstag der Anmeldung: 08.05.1996
(73) Patentinhaber: Koenig & Bauer Aktiengesellschaft, 97080 Würzburg (DE)
(72) Erfinder: Krokolinski, Peter, D-67547 Worms (DE); Puschnerat, Helmut, D-67591 Wachenheim (DE)

(56) Entgegenhaltungen:
- EP-A- 0 516 260
- CH-A- 518 176
- DE-A- 4 035 664

## Beschreibung

Die Erfindung betrifft ein Verfahren und eine Vorrichtung zur Durchführung des Verfahrens zur Montage von mit Einhängeabkantungen versehenen, biegsamen Platten an einem Ende auf einem mit Schlitzbefestigungen versehenen Zylinder einer Rotationsdruckmaschine gemäß dem Anspruch 1 .

Die DE 42 19 822 A1 beschreibt ein Verfahren und eine Vorrichtung zur Montage und Demontage einer flexiblen Druckplatte auf einem Plattenzylinder einer Rotationsdruckmaschine. Die verwendete Druckplatte weist am Anfang eine spitzwinklige Einhängeabkantung auf, während am Ende die Einhängeabkantung rechtwinklig ausgebildet ist. Die rechtwinklige Einhängeabkantung wird mittels einer Andrückwalze in eine Schlitzbefestigung des Zylinders eingedrückt. Nachteilig ist beim Eindrücken der Einhängeabkantung mittels der Andrückwalze, daß die Funktionssicherheit der Vorrichtung von der Genauigkeit und Formstabilität der Einhängeabkantung abhängt.

Die CH-PS 518 176 zeigt einen Zylinder einer Rotationsdruckmaschine mit Schlitzbefestigungen.

Die EP 05 16 260 A1 offenbart ein Verfahren zur Montage einer Druckplatte. Dabei wird eine Druckplatte mittels einer Walze auf einen Plattenzylinder aufgewalzt und mittels eines Druckkissens in eine Plattenklemmeinrichtung geführt.

Der Erfindung liegt die Aufgabe zugrunde, ein Verfahren und eine Vorrichtung zur Durchführung des Verfahrens zur Montage von mit Einhängeabkantungen versehenen, biegsamen Platten auf einem mit Schlitzbefestigungen versehenen Zylinder einer Rotationsdruckmaschine zu schaffen, wobei die Einhängeabkantung der Platte am Ende sicher in eine Schlitzbefestigung geführt wird.

In vorteilhafter Weise wird durch das erfindungsgemäße Verfahren und die dazugehörige Vorrichtung eine sichere Zufuhr einer Einhängeabkantung am Ende einer Platte auch in kleinste Schlitzbefestigungen eines Zylinders einer Rotationsdruckmaschine gewährleistet. Insbesondere bei Einhängeabkantungen mit einem Öffnungswinkel Beta am Ende gleich oder größer 90° wird eine sichere Montage in Schlitzbefestigungen des Zylinders ermöglicht, die durch Eindrücken mittels einer Andrückwalze nicht möglich ist. Es können somit auch Platten montiert werden, deren Einhängeabkantung am Ende bei aufgewalzter Platte nicht im Bereich einer Öffnung einer Schlitzbefestigung liegt, d. h. insbesondere bei einem stumpfen Öffnungswinkel Beta.

Die erfindungsgemäße Vorrichtung ist in der Zeichnung dargestellt und wird im folgenden näher beschrieben.

Es zeigen
- Fig. 1: einen Zylinder mit in eine Schlitzbefestigung am Anfang eingehängter Platte und erfindungsgemäßer Vorrichtung in Ruhestellung;
- Fig. 2: den Zylinder mit dazugehöriger, erfindungsgemäßer Vorrichtung in Arbeitsstellung;
- Fig. 3: den Zylinder mit angestellter Andrückwalze;
- Fig. 4: die erfindungsgemäße Vorrichtung mit zylindernahem Zuführschlitten;
- Fig. 5: die erfindungsgemäße Vorrichtung mit zylindernahem Einführschieber.

Ein Zylinder 1 einer Rotationsdruckmaschine ist zur Aufnahme von biegsamen Platten 2 mit axial verlaufenden, sich von einer Mantelfläche 3 des Zylinders 1 in ein Inneres des Zylinders 1 erstreckenden Schlitzbefestigungen 4 versehen. Bei der Platte 2 einer Dicke d2, z. B. 0,3 mm, handelt es sich vorzugsweise um Druckplatten, es können aber auch beispielsweise Platten 2 mit aufgebrachten Gummitüchern verwendet werden. Die Platte 2 ist am Anfang 6 und am Ende 7 jeweils mit einer Einhängeabkantung 8, 9 versehen. Die Einhängeabkantungen 8, 9 werden von jeweils einem Einhängeschenkel 11, 12, der mit der planliegenden Platte 2 einen Winkel Alpha, z. B. 45°, am Anfang 6 und einen Winkel Beta, z. B. 135°, am Ende 7 einschließt, gebildet. Der Winkel Alpha am Anfang 6 ist spitz, während der Winkel Beta am Ende 7 stumpf ist.

Die Schlitzbefestigung 4 ist im vorliegenden Beispiel als ein axial verlaufender, sich über eine Länge des Zylinders 1 erstreckender, von der Mantelfläche 3 des Zylinders 1 in das Innere des Zylinders 1 ragender Schlitz ausgeführt, dessen Breite b4 mindestens der doppelten Dicke d2 der Platte 2 entspricht und somit die Einhängeabkantungen 8, 9 am Anfang 6 und Ende 7 der Platte 2 gemeinsam aufnimmt. Natürlich ist es auch möglich Schlitzbefestigungen 4 zu verwenden, die für Anfang 6 und Ende 7 getrennt sind. Auch können zur Aufnahme mehrerer Platten 2 am Umfang bzw. entlang der Länge des Zylinders 1 mehrere Schlitzbefestigungen 4 vorgesehen sein. Die Schlitzbefestigung 4 ist unter einem Winkel Gamma, z. B. 45°, zur Tangente der Mantelfläche 3 des Zylinders 1 geneigt. Die Winkel Alpha und Beta der Einhängeabkantungen 8, 9 der Platte 2 sind dem Winkel Gamma der Schlitzbefestigung 4 angepaßt.

Dem Zylinder 1 ist eine Vorrichtung 13 für die Einhängeabkantung 7 der Platte 2 am Ende 7 zugeordnet. Diese Vorrichtung 13 besteht im wesentlichen aus einer mit einer Leitfläche 14 versehenen Traverse 16, einem Zuführschlitten 17 und einem Einführschieber 18. Die Leitfläche 14 ist als ebene Platte ausgebildet, deren erste Richtung sich axial entlang der Länge des Zylinders 1 und deren zweite Richtung sich radial bezüglich des Zylinders 1 erstreckt. Entlang dieser ebenen Leitfläche 14, d. h. in radialer Richtung bezüglich des Zylinders 1 ist der Zuführschlitten 17 bewegbar angeordnet. Der Zuführschlitten 17 weist eine zweite, ebene Leitfläche 19 auf, deren erste Richtung sich ebenfalls axial entlang der Länge des Zylinders 1 und deren zweite Richtung parallel zur Lage der Schlitzbefestigung 4 des in Einführstellung "E" positionierten Zylinders 1 verläuft. Entlang dieser Leitfläche 19 des Zuführschlittens 17 ist der Einführschieber 18 bewegbar angeordnet. Dieser Einführschieber 18 ist als planparallele Platte ausgeführt, dessen dem Zylinder 1 zugewandte Stirnseite 21, beispielsweise unter 45°, abgeschrägt ausgebildet ist, so daß die Stirnseite 21 annähernd senkrecht zur Leitfläche 14 des Zylinderschlittens 17 steht. Der Einführschieber 18 ist in Richtung Leitfläche 14 bewegbar bis die Stirnseite 21 des Einführschiebers 18 die Leitfläche 19 des Zuführschlittens 17 erreicht.
Die Bewegungen von Zuführschlitten 17 und Einführschieber 18 können beispielsweise mittels nicht dargestellter Pneumatikzylinder ausgeführt werden. Die gesamte Vorrichtung 13 kann aus einer zylindernahen Arbeitsstellung (Fig. 2 - 5) in eine zylinderferne Ruhestellung (Fig. 1) gebracht werden. Hierzu können gestellfeste, nicht dargestellte Linearführungen vorgesehen sein, auf denen die Vorrichtung mittels Stellantriebe, z. B. Pneumatikzylinder, bewegbar angeordnet ist.

Weiterhin ist dem Zylinder 1 ein radial bewegbarer, ansonsten gestellfester Rastbolzen 22 zugeordnet, um eine exakte Einführstellung "E" des Zylinders 1 zu gewährleisten. Der Rastbolzen 22 ist an seinem dem Zylinder 1 zugewandten Ende 23 konisch ausgebildet. Dieses konische Ende 23 wirkt mit einer ebenfalls konischen, dem Ende des Rastbolzen angepaßten Aussparung 24 am Zylinder 1 zusammen. Der Rastbolzen 22 kann beispielsweise an der Traverse 16 der Vorrichtung 13 befestigt sein. Durch die Bewegung der Vorrichtung 13 von der Ruhestellung in die Arbeitsstellung greift der Rastbolzen 22 in die außerhalb der Plattenbreite befindlichen Aussparung 24 des Zylinders 1 ein und bestimmt somit die Einführstellung "E" des Zylinders 1 exakt.

Oberhalb der Vorrichtung 13 ist eine sich axial entlang des Zylinders 1 erstreckende, drehbare Andrückwalze 26 angeordnet. Diese Andrückwalze 26 ist an die Mantelfläche 3 an- und abstellbar ausgeführt, wobei die An- und Abstellbewegung, z. B. mittels Pneumatikzylinder, erfolgt. Die Andrückwalze 26 kann mit einer weichen Beschichtung, z. B. Gummi, versehen und ein- oder mehrteilig ausgeführt sein. Anstelle der Andrückwalze 26 können aber auch andere Andrück- bzw. Halteelemente verwendet werden.

Der Montagevorgang der Platte 2 verläuft folgendermaßen: Der Zylinder 1 wird in eine Montagestellung positioniert (Fig. 1). Hier hakt, z. B. ein Bediener oder eine Vorrichtung die Einhängeabkantung 8 am Anfang 6 in die Schlitzbefestigung ein und der Zylinder 1 beginnt in Produktionsrichtung "P" zu drehen. Der Zylinder 1 wirkt beispielsweise mit einem zweiten Zylinder 27, z. B. einem Gummizylinder, zusammen, wobei der Zylinder 27 die Platte 2 auf dem Zylinder 1 aufwalzt. Die Platte 2 kann aber auch von der Andrückwalze 26 auf dem Zylinder 1 aufgewalzt werden. Der Zylinder 1 dreht bis die Einführstellung "E" erreicht ist und stoppt. Dabei wird die Andrückwalze 26 angestellt und preßt somit die Platte 2 auf dem Zylinder 1 an. Zur exakten Positionierung des Zylinders 1 wird nun der Rastbolzen 22 in die Aussparung 24 des Zylinders 1 gebracht und ist somit genau justiert. Dies kann wie im vorliegenden Ausführungsbeispiel mit der Bewegung der Vorrichtung 13 von ihrer Ruhe- in ihre Arbeitsstellung erfolgen. Die beiden Bewegungen können aber auch unabhängig voneinander ausgeführt werden. Die Vorrichtung 13 steht nun mit ihrer Leitfläche 14 im Bereich der Schlitzbefestigung 4 unmittelbar und radial vor der Mantelfläche 3 des Zylinders 1.

Ein nicht aufgewalztes Ende 7 der Platte 2 steht nun infolge Eigenspannung der Platte 2 von einer Ablöselinie 25 zwischen Platte 2 und Andrückwalze 26 tangential ab, wobei die Andrückwalze 26 derart angeordnet ist, daß die Einhängeabkantung 9 am Ende 7 von der Vorrichtung 13 erfaßt werden kann.

Auch ist es möglich die Andrückwalze 26 entfallen zu lassen, wobei dann die Ablöselinie 25 vom zweiten Zylinder 27 bestimmt wird.
Zum Erfassen der Einhängeabkantung 9 am Ende 7 der Platte 2 von der Vorrichtung 13 kann die Vorrichtung 13 auch, z. B. mittels einer Schwenkbewegung von dem Zylinder 1, auf das Ende 7 der Platte 2 zubewegt werden. Nach dem Erfassen des Endes 7 der Platte 2 kann auch die Vorrichtung 13 in einer weiteren, nicht dargestellten Ausführungsvariante zusammen mit dem erfaßten Ende 7 der Platte 2 in den Bereich der Schlitzbefestigung 4 bewegt werden.
Der Zuführschlitten 17 wird nun in Richtung Schlitzbefestigung 4 bewegt, wobei der Einhängeschenkel 12 der Einhängeabkantung 9 entlang der Leitfläche 14 geführt wird. Hierdurch wird der freie Teil der Platte 2 zwischen der Andrückwalze 26 und dem Zuführschlitten 17 bogenförmig vorgespannt, so daß dieser nur im Bereich der Andrückwalze 26 und der Schlitzbefestigung 4 am Zylinder 1 anliegt.
Somit wird ein Abstand von Ablöselinie 25 der Andrückwalze 26 bis Ende des Einhängeschenkels 12 der Einhängeabkantung 9 verkürzt. Die "verkürzende" Verformung der Platte 2 erfolgt vorzugsweise elastisch. Eine Sehnenlänge l1 zwischen Ablöselinie 25 und Ende des Einhängeschenkels 12 der Platte 2 am Ende 7 wird einer Sehnenlänge l2 zwischen Ablöselinie 25 und Schlitzbefestigung 4 angepaßt. Der Einhängeschenkel 12 der Einhängeabkantung 9 steht im Bereich der Schlitzbefestigung 4 auf Höhe der Mantelfläche 3 des Zylinders 1.

Anschließend wird der Einführschieber 18 in Richtung Zylinder 1 bewegt und dessen Stirnseite 21 schiebt die Einhängeabkantung 9 der Platte 2 in die Schlitzbefestigung 4.
Rastbolzen 22 und Vorrichtung 13 werden wieder in ihre zylinderferne Ruhestellung gebracht, womit der Montagevorgang der Platte 2 abgeschlossen ist.

### Teileliste

- 1: Zylinder
- 2: Platte
- 3: Mantelfläche
- 4: Schlitzbefestigung
- 5: -
- 6: Anfang
- 7: Ende
- 8: Einhängeabkantung (6)
- 9: Einhängeabkantung (7)
- 10: -
- 11: Einhängeschenkel (8)
- 12: Einhängeschenkel (9)
- 13: Vorrichtung
- 14: Leitfläche (16)
- 15: -
- 16: Traverse (13)
- 17: Zuführschlitten
- 18: Einführschieber
- 19: Leitfläche (17)
- 20: -
- 21: Stirnseite (18)
- 22: Rastbolzen
- 23: Ende, konisch (22)
- 24: Aussparung, konisch (1)
- 25: Ablöselinie
- 26: Andrückwalze
- 27: Zylinder
- E: Einführstellung
- P: Produktionsrichtung
- b4: Breite (4)
- d2: Dicke der Platte (2)
- l1: Sehnenlänge (25; 12)
- l2: Sehnenlänge (25; 4)
- Alpha: Winkel (8)
- Beta: Winkel (9)
- Gamma: Winkel (4)

## Patentansprüche

1. Verfahren zur Montage von einer mit Einhängeabkantungen (8; 9) versehenen, biegsamen Platte (2) auf einem mit einer Anzahl von Schlitzbefestigungen (4) versehenen Zylinder (1) einer Rotationsdruckmaschine, deren Einhängeabkantung (9) am Ende (7) einen öffnungswinkel (Beta) größer oder gleich 90° aufweist und deren Einhängeabkantung (8) am Anfang (6) einen spitzen öffnungswinkel (Alpha) aufweist, wobei
- nach Einhängen der Einhängeabkantung (8) am Anfang (6) in eine zugeordnete Schlitzbefestigung (4) die Platte (2) auf dem Zylinder (1) aufgewalzt wird,
- ein aufgewalzter Teil der Platte (2) derart auf einer Mantelfläche (3) des Zylinders (1) festgehalten wird, daß ein nicht aufgewalztes Ende (7) der Platte (2) von einer Ablöselinie (25) der Platte (2) von der Mantelfläche (3) des Zylinders (1) an in radialer und tangentialer Richtung bezüglich des Zylinders (1) frei ist,
- anschließend das nicht aufgewalzte Ende (7) der Platte (2) derart gebogen wird, daß eine Sehnenlänge (l1) zwischen der Ablöselinie (25) der Platte (2) von der Mantelfläche (3) des Zylinders (1) und Ende des Einhängeschenkels (12) der Platte (2) entsprechend einer Sehnenlänge (12) zwischen Ablöselinie (25) der Platte (2) von der Mantelfläche (3) des Zylinders (1) und einer zugeordneten Schlitzbefestigung (4) für das Ende (7) der Platte (2) im Bereich der Mantelfläche (3) verkürzt wird, und anschließend der Einhängeschenkel (12) des nicht aufgewalzten Endes (7) der Platte (2) in die zugeordnete Schlitzbefestigung (4) des Zylinders (1) bewegt wird.

2. Verfahren nach Anspruch 1, dadurch gekennzeichnet, daß das nicht aufgewalzte Ende (7) der Platte (2) von einer Vorrichtung (13) erfaßt wird, daß anschließend der Einhängeschenkel (12) der Einhängeabkantung (9) der Platte (2) bis zur Schlitzbefestigung (4) für die Einhängeabkantung (9) am Ende (7) der Platte (2) bewegt wird, daß nach Erreichen dieser Schlitzbefestigung (4) der Einhängeschenkel (12) in einer entsprechend einem Neigungswinkel (Gamma) dieser Schlitzbefestigung (4) verlaufenden Richtung in diese Schlitzbefestigung (4) geschoben wird.

3. Verfahren nach Anspruch 1, dadurch gekennzeichnet, daß die verkürzende Verformung der Platte (2) elastisch erfolgt.

4. Verfahren nach den Ansprüchen 1 bis 3, dadurch gekennzeichnet, daß die Platte (2) mittels einer Andrückwalze (26) auf dem Zylinder (1) aufgewalzt wird.

5. Verfahren nach den Ansprüchen 1 bis 3, dadurch gekennzeichnet, daß die Platte (2) mittels eines zweiten, mit dem ersten zusammenwirkenden Zylinders (27) auf dem Zylinder (1) aufgewalzt wird.

6. Verfahren nach dem Anspruch 4, dadurch gekennzeichnet, daß der aufgewalzte Teil der Platte (2) mittels der Andrückwalze (26) auf dem Zylinder (1) festgehalten wird.

7. Verfahren nach dem Anspruch 5, dadurch gekennzeichnet, daß der aufgewalzte Teil der Platte (2) mittels des zweiten Zylinders (27) auf dem ersten Zylinder (1) festgehalten wird.

8. Verfahren nach dem Anspruch 4, dadurch gekennzeichnet, daß das nicht aufgewalzte Ende (7) der Platte (2) mittels der Andrückwalze (26) in die Vorrichtung (13) transportiert wird.

9. Verfahren nach den Ansprüchen 2 bis 8, dadurch gekennzeichnet, daß die Vorrichtung (13) zum nicht aufgewalzten Ende (7) der Platte (2) hinbewegt wird.

10. Verfahren nach den Ansprüchen 2 bis 9, dadurch gekennzeichnet, daß die Vorrichtung (13) zusammen mit dem erfaßten Ende (7) in den Bereich der Schlitzbefestigung (4) des Zylinders (1) für die Einhängeabkantung (9) am Ende (7) der Platte (2) bewegt wird.

11. Vorrichtung zur Durchführung des Verfahrens nach Anspruch 1, dadurch gekennzeichnet, daß eine Vorrichtung (13) eine Leitfläche (14), einen Zuführschlitten (17) und einen Einführschieber (18) aufweist, daß diese Leitfläche (14) radial und axial bezüglich des Zylinders (1) verlaufend und in Einführstellung (E) des Zylinders (1) im Bereich der Schlitzbefestigung (4) für die Einhängeabkantung (9) am Ende (7) der Platte (2) endend angeordnet ist, daß der Zuführschlitten (17) entlang der Leitfläche (14) bewegbar angeordnet ist, daß der Einführschieber (18) in Richtung des Winkels (Gamma) der Schlitzbefestigung (4) für die Einhängeabkantung (9) am Ende (7) der Platte (2) und in die Schlitzbefestigung (4) für die Einhängeabkantung (9) am Ende (7) der Platte (2) mündend bewegbar angeordnet ist.

12. Vorrichtung nach Anspruch 11, dadurch gekennzeichnet, daß der Einführschieber (18) auf dem Zuführschlitten (17) bewegbar angeordnet ist.

13. Vorrichtung nach den Ansprüchen 11 bis 12, dadurch gekennzeichnet, daß eine Stirnseite (21) des Einführschiebers (18) annähernd senkrecht zur radialen Leitfläche (14) der Vorrichtung (13) stehend angeordnet ist.

14. Vorrichtung nach den Ansprüchen 11 bis 13, dadurch gekennzeichnet, daß ein in eine Aussparung (24) des Zylinders (1) an- und abstellbarer Rastbolzen (22) vorgesehen ist.

15. Vorrichtung nach Anspruch 11, dadurch gekennzeichnet, daß die Vorrichtung (13) radial bezüglich des Zylinders (1) bewegbar angeordnet ist.

16. Vorrichtung nach Anspruch 11, dadurch gekennzeichnet, daß die Vorrichtung (13) um den Zylinder (1) schwenkbar angeordnet ist.

## Claims

1. Method for mounting a flexible plate, which is provided with hook-in turned-over edges (8; 9), on a cylinder (1), which is provided with a number of slot fastenings (4) and belongs to a rotary printing machine, the hook-in turned-over edge (9) at the end (7) having an opening angle (beta) greater than or equal to 90° and the hook-in turned-over edge (8) at the start (6) having an acute opening angle (alpha), it being the case that
- after the hook-in turned-over edge (8) at the start (6) has been hooked into an associated slot fastening (4) the plate (2) is rolled onto the cylinder (1),
- a rolled-on part of the plate (2) is firmly held on an outer surface (3) of the cylinder (1) in such a way that an end (7) of the plate (2) that has not been rolled on is free, in the radial and tangential directions with respect to the cylinder (1), beginning from a separation line (25), at which the plate (2) leaves the outer surface (3) of the cylinder (1),
- the end (7) of the plate (2) that has not been rolled on is then bent in such a way that a chord length (l1) between the separation line (25), at which the plate (2) leaves the outer surface (3) of the cylinder (1), and the end of the hook-in leg (12) of the plate (2) is shortened in accordance with a chord length (12) between the separation line (25), at which the plate (2) leaves the outer surface (3) of the cylinder (1), and an associated slot fastening (4) for the end (7) of the plate (2) in the region of the outer surface (3), and the hook-in leg (12) of the end (7) of the plate (2) that has not been rolled on is then moved into the associated slot fastening (4) in the cylinder (1).

2. Method according to Claim 1, characterized in that the end (7) of the plate (2) that has not been rolled on is seized by a device (13), in that the hook-in leg (12) of the hook-in turned-over edge (9) of the plate (2) is then moved as far as the slot fastening (4) for the hook-in turned-over edge (9) at the end (7) of the plate (2), in that, after reaching this slot fastening (4), the hook-in leg (12) is pushed into this slot fastening (4) in a direction that corresponds to an angle of inclination (gamma) of this slot fastening (4).

3. Method according to Claim 1, characterized in that the shortening deformation of the plate (2) takes place elastically.

4. Method according to Claims 1 to 3, characterized in that the plate (2) is rolled onto the cylinder (1) by means of a pressing roller (26).

5. Method according to Claims 1 to 3, characterized in that the plate (2) is rolled onto the cylinder (1) by means of a second cylinder (27) that cooperates with the first.

6. Method according to Claim 4, characterized in that the rolled-on part of the plate (2) is firmly held on the cylinder (1) by means of the pressing roller (26).

7. Method according to Claim 5, characterized in that the rolled-on part of the plate (2) is firmly held on the first cylinder (1) by means of the second cylinder (27).

8. Method according to Claim 4, characterized in that the end (7) of the plate (2) that has not been rolled on is transported into the device (13) by means of the pressing roller (26).

9. Method according to Claims 2 to 8, characterized in that the device (13) is moved towards the end (7) of the plate (2) that has not been rolled on.

10. Method according to Claims 2 to 9, characterized in that the device (13), together with the seized end (7), is moved into the region of the slot fastening (4) in the cylinder (1) for the hook-in turned-over edge (9) at the end (7) of the plate (2).

11. Device for implementing the method according to Claim 1, characterized in that a device (13) has a guide face (14), a feed carriage (17) and an insertion slider (18), in that this guide face (14) is arranged such that it runs radially and axially with respect to the cylinder (1) and, in the insertion position (E) of the cylinder (1), is arranged to end in the region of the slot fastening (4) for the hook-in turned-over edge (9) at the end (7) of the plate (2), in that the feed carriage (17) is arranged to be movable along the guide face (14), in that the insertion slider (18) is arranged to be movable in the direction of the angle (gamma) of the slot fastening (4) for the hook-in turned-over edge (9) at the end (7) of the plate (2) and to open into the slot fastening (4) for the hook-in turned-over edge (9) at the end (7) of the plate (2).

12. Device according to Claim 11, characterized in that the insertion slider (18) is arranged to be movable on the feed carriage (17).

13. Device according to Claims 11 to 12, characterized in that an end (21) of the insertion slider (18) is arranged to be approximately at right angles to the radial guide face (14) of the device (13).

14. Device according to Claims 11 to 13, characterized in that a latching pin (22), which can be moved into and out of a cut-out (24) in the cylinder (1), is provided.

15. Device according to Claim 11, characterized in that the device (13) is arranged to be movable radially with respect to the cylinder (1).

16. Device according to Claim 11, characterized in that the device (13) is arranged to be pivotable around the cylinder (1).

## Revendications

1. Procédé pour monter une plaque souple (2) munie de rebords d'accrochage (8 ; 9) sur un cylindre (1) comportant une pluralité de moyens de fixation à fente (4) et appartenant à une machine à imprimer rotative, le rebord d'accrochage (9) situé à la fin (7) de ladite plaque (2) présentant un angle d'ouverture (β) supérieur ou égal à 90° et son rebord d'accrochage (8) situé au début (6) de la plaque présentant un angle d'ouverture aigu (α), la plaque (2) étant enroulée sur le cylindre (1) après accrochage du rebord d'accrochage (8) situé en début de plaque (6) dans un moyen associé de fixation à fente (4), la partie enroulée de la plaque (2) étant maintenue contre la surface périphérique (3) du cylindre (1) de façon que la fin non enroulée (7) de la plaque (2) soit libre dans une direction radiale et tangentielle au cylindre (1) à partir d'une ligne de décollement (25) de la plaque (2) par rapport à la surface périphérique (3) du cylindre (1), la fin non enroulée (7) de la plaque (2) étant ensuite arquée de façon que la longueur de corde (l1) comprise entre la ligne de décollement (25) de la plaque (2) par rapport à la surface périphérique (3) du cylindre (1) et l'extrémité de l'aile d'accrochage (12) de la plaque (2) soit raccourcie pour correspondre à la longueur de corde (12) comprise entre la ligne de décollement (25) de la plaque (2) par rapport à la surface périphérique (3) du cylindre (1) et un moyen associé de fixation à fente (4) destiné à la fin (7) de la plaque (2) et situé dans la zone de la surface périphérique (3), et l'aile d'accrochage (12) de la fin non enroulée (7) de la plaque (2) étant ensuite engagée dans le moyen associé de fixation à fente (4) du cylindre (1).

2. Procédé selon la revendication 1, caractérisé en ce que la fin non enroulée (7) de la plaque (2) est saisie par un dispositif (13), en ce que l'aile d'accrochage (12) du rebord d'accrochage (9) de la plaque (2) est ensuite déplacée jusqu'au moyen de fixation à fente (4) destiné au rebord d'accrochage (9) situé à la fin (7) de la plaque (2), en ce qu'après avoir atteint ledit moyen de fixation à fente (4) l'aile d'accrochage (12) y est poussée dans une direction correspondant à l'angle d'inclinaison (γ) dudit moyen de fixation à fente (4).

3. Procédé selon la revendication 1, caractérisé en ce que la déformation à effet de raccourcissement de la plaque (2) s'effectue sous forme élastique.

4. Procédé selon les revendications 1 à 3, caractérisé en ce que la plaque (2) est enroulée sur le cylindre (1) à l'aide d'un rouleau applicateur (26).

5. Procédé selon les revendications 1 à 3, caractérisé en ce que la plaque (2) est enroulée sur le cylindre (1) à l'aide d'un second cylindre (27) qui coopère avec le premier.

6. Procédé selon la revendication 4, caractérisé en ce que la partie enroulée de la plaque (2) est maintenue contre le cylindre (1) à l'aide du rouleau applicateur (26).

7. Procédé selon la revendication 5, caractérisé en ce que la partie enroulée de la plaque (2) est maintenue contre le premier cylindre (1) à l'aide du second cylindre (27).

8. Procédé selon la revendication 4, caractérisé en ce que la fin non enroulée (7) de la plaque (2) est acheminée dans le dispositif (13) à l'aide du rouleau applicateur (26).

9. Procédé selon les revendications 2 à 8, caractérisé en ce que le dispositif (13) est déplacé en direction de la fin non enroulée (7) de la plaque (2).

10. Procédé selon les revendications 2 à 9, caractérisé en ce que le dispositif (13) est déplacé, conjointement avec la fin saisie (7), dans la zone du moyen de fixation à fente (4) qui fait partie du cylindre (1) et qui est destiné au rebord d'accrochage (9) situé à la fin (7) de la plaque (2).

11. Dispositif pour réaliser le procédé selon la revendication 1, caractérisé en ce que le dispositif (13) comprend une surface d'orientation (14), un chariot d'avance (17) et un coulisseau d'insertion (18), en ce que ladite surface d'orientation (14) s'étend radialement et axialement par rapport au cylindre (1) et, lorsque le cylindre (1) est en position d'insertion (E), arrive dans la zone du moyen de fixation à fente (4) destiné au rebord d'accrochage (9) situé à la fin (7) de la plaque (2), en ce que le chariot d'avance (17) est disposé avec une possibilité de translation le long de la surface d'orientation (14), en ce que le coulisseau d'insertion (18) est disposé avec une possibilité de translation dans la direction de l'angle (γ) du moyen de fixation à fente (4) destiné au rebord d'accrochage (9) situé à la fin (7) de la plaque (2) et aboutit dans le moyen de fixation à fente (4) destiné au rebord d'accrochage (9) situé à la fin (7) de la plaque (2).

12. Dispositif selon la revendication 11, caractérisé en ce que le coulisseau d'insertion (18) est disposé avec une possibilité de translation sur le chariot d'avance (17).

13. Dispositif selon les revendications 11 à 12, caractérisé en ce qu'une face frontale (21) du coulisseau d'insertion (18) est sensiblement perpendiculaire à la surface d'orientation radiale (14) du dispositif (13).

14. Dispositif selon les revendications 11 à 13, caractérisé en ce qu'il est prévu un téton de crantage (22) qui peut être engagé dans un évidement (24) du cylindre (1) et en être dégagé.

15. Dispositif selon la revendication 11, caractérisé en ce que le dispositif (13) est disposé avec une possibilité de translation radiale par rapport au cylindre (1).

16. Dispositif selon la revendication 11, caractérisé en ce que le dispositif (13) est disposé avec une possibilité de pivotement autour du cylindre (1).
